# EUROPÄISCHE PATENTSCHRIFT

(11) **EP 0 110 386 B1**
(45) Veröffentlichungstag und Bekanntmachung des Hinweises auf die Patenterteilung: **18.05.1988**
(21) Anmeldenummer: 83111977.1
(22) Anmeldetag: 29.11.1983
(51) Int. Cl.: A63H 18/10

(54) **Auf einer ferromagnetischen Leittrasse bewegbar geführtes rollbares Modell-Spielfahrzeug**
Wheeled toy vehicle following a ferromagnetic conducting track
Véhicule-jouet guidé et pouvant rouler sur un tracé conducteur ferromagnétique

(30) Priorität: 29.11.1982 DE 3244100
(43) Veröffentlichungstag der Anmeldung: 13.06.1984
(73) Patentinhaber: Georg Utz AG, CH-5620 Bremgarten (CH)
(72) Erfinder: Göpfert, Max, D-8000 München (DE)
(74) Vertreter: Fenner, Werner, Dipl.-Ing.

(56) Entgegenhaltungen:
- DE-A- 1 529 909
- DE-U- 1 806 055
- US-A- 2 838 009
- US-A- 3 690 393
- Techniques de l'Ingénieur, Partie D. 176-16

## Beschreibung

Die Erfindung bezieht sich auf ein auf einer ferromagnetischen Leittrasse bewegbar geführtes, rollbares Modell-Spielfahrzeug oder Modell-Automobil, mit zumindest einem an dessen Unterseite mit Abstand über der Leittrasse und mit dieser zusammenwirkenden, angebrachten Dauermagneten.

In der US-A-2 838 009 ist ein als Spielzeug vorgesehenes, elektrisch antreibbares Eisenbahnfahrzeug beschrieben, das auf ferromagnetischen Schienen bewegbar geführt ist. Zum Zwecke der Verbesserung der Adhäsion sind die Räder mit Dauermagneten ausgebildet oder von solchen beeinflusst, um zwischen der Lauffläche der Räder und der Schiene einen magnetischen Kraftfluss erzielen zu können. Diese Konstruktion erfordert einen hohen Aufwand und aufgrund ihrer mittelbaren Einwirkung einen zusätzlichen Raumbedarf.

Auch das durch das deutsche Gebrauchsmuster 1 806 055 vermittelte Modell-Eisenbahnfahrzeug macht von einem Dauermagneten Gebrauch, der die Vorbildstreue verletzend, auffallend sichtbar an der Unterseite des Fahrzeuges mit geringem Abstand zur Schiene angeordnet ist.

Die bei den beiden vorstehend erwähnten Modell-Fahrzeugen eingesetzten Permanent-Magnete zur Erreichnung der dort jeweils gesetzten Ziele verleihen den Fahrzeugen ein plumpes und für Modellbahn-Liebhaber abstossendes Aussehen. Sie sind auch nicht geeignet, die Kipp- und Laufstabilität oder die Reibschlüssigkeit der Antriebsräder eines Modell-Fahrzeuges zu verbessern, ohne dass hierdurch gleichzeitig dessen äusseres Erscheinungsbild, das ja dem Original der Grosstechnik möglichst nahe kommen soll, nicht erheblich zu seinem Nachteil verändert wurde.

Ferner wird durch die zusätzlich am Modell-Fahrzeug angebrachten Permanent-Magnete der erwähnten Art das Gesamtgewicht der Modell-Fahrzeuge nicht unwesentlich erhöht, was wiederum zu einer erhöhten Reibung der Fahrzeuglager führt, die ohnedies schon durch die gewollte Anziehung zwischen Fahrzeugrad und Leitstrasse infolge der Magnetwirkung stärker belastet sind.

Der vorliegenden Erfindung liegt somit die Aufgabe zugrunde, unter Meidung eines hohen Gesamtgewichtes und zur Erzielung eines günstigen Nutzvolumens, ein Modell-Fahrzeug zu schaffen, bei dem die Dauermagnete für den aussenstehenden Betrachter nicht erkennbar angeordnet sind, ohne dabei die Zugkraft und Laufstabilität zu beeinträchtigen.

Erfindungsgemäss wird diese Aufgabe dadurch gelöst, dass die Dauermagnete als Seltene-Erden-Kobalt-Magnete ausgebildet sind und an und/oder in nach dem Vorbild nachgebildeten fahrzeugspezifischen, statischen Teilen unauffällig angeordnet sind und/oder selbst diese Nachbildungen bilden.

Gemäss der Erfindung werden Seltene-Erden-Magnete als Dauermagnete verwendet, von denen sich z. B. Kobalt-Samarium-Magnete als besonders vorteilhaft erweisen. Letztere ermöglichen es dem Modell-Fahrzeug, Trassensteigungen von mehr als 100 % problemlos zu bewältigen. Die extrem hohe magnetische Kraft, die selbst winzige Magnete aus diesem Material ausüben können, lassen beispielsweise zwischen einer Schiene und einem Antriebsrad einer mit Kobalt-Samarium-Magneten ausgerüsteten Modell-Lokomotive praktisch keinerlei Schlupf zu. Eine mit winzig kleinen Magneten dieser Art versehene Modell-Lokomotive kann sogar kopfüber an einem Gleis hängend auf diesem fahrend sich fortbewegen.

Die trotz ihrer grossen magnetischen Wirkung sehr kleinen Abmessungen von Kobalt-Samarium-Magneten lassen es zu, sie in Teilen der Unterkonstruktion von Modell-Fahrzeugen, z. B. in Ölkühlern, an oder in den Drehgestellen von oder in Gerätekästen unter den Modell-D-Zugwagen, in Druckbehältern oder dgl., für den aussenstehenden Betrachter praktisch unsichtbar anzubringen, wobei sie relativ knapp über der Fahrschiene aus ferromagnetischem Material positioniert sein müssen, um ihre volle Magnetwirkung optimal ausüben zu können. Vollends unsichtbar wären die Kobalt-Samarium-Magnete dann, wenn man sie schon bei der Fertigung der einzelnen, die Unterkonstruktion von Modell-Fahrzeugen bildenden Teile mittels Druck- oder Spritzguss in die jeweilige Gussform einlegen und beim Giessvorgang mit eingiessen wurde. Etwaige Feldstärkenverluste der Kobalt-Samarium-Magnete während der kurzzeitigen Temperaturerhöhungen beim Giessens können durch Nachmagnetisieren der Magnete nach Entnahme der Gussteile aus ihrer Form kompensiert werden.

Während man beispielsweise bei Modell-Eisenbahnen bisher die für das System Antriebsrad/Schiene erforderliche Haftreibung durch in der Lokomotive bzw. im Triebwagen eigens angeordnete Zusatzgewichte aus Metall erzielt, kann man bei Verwendung von Kobalt-Samarium-Magneten auf jedes überflüssige Gewicht in Trieb- oder sonstigen Eisenbahnwagen verzichten.

Dieses hat den Vorteil, dass nunmehr alle Karosserieteile von Modell-Fahrzeugen aus leichten, robusten Werkstoffen, insbesondere Kunststoffen, gefertigt werden können. Die Leichtbauweise könnte zu erheblichen Kostenreduzierungen bei der Herstellung von Modell-Fahrzeugen führen. Ausserdem dürfte die Lebensdauer eines in Leichtbauweise produzierten Modell-Fahrzeuges im Vergleich zu den bisher in schwererer Qualität gebauten Modell-Fahrzeugen grösser sein, da bei einem ungewollten Fallen auf Steinböden oder dgl. die Aufprallwucht geringer ist.

Bei der Dimensionierung der erfindungsgemäss verwendeten Dauermagnete hoher magnetischer Feldstärke, insbesondere der Kobalt-Samarium-Magnete, in Bezug auf die sie aufnehmenden Modell-Fahrzeuge, muss eine vernünftige Abwägung und Abstimmung zwischen den angestrebten Zielen, nämlich einer guten Haftreibung zwischen dem System Antriebsrad/Schiene einerseits und der Forderung nach einer nicht allzu hohen Lagerbelastung der Achslager von Triebwagen und/oder Eisenbahnwagen andererseits, getroffen werden. Möglicherweise müssen die herkömmlichen Lager von Modell-Fahrzeugen unter Berücksichtigung des erhöhten Lagerdruckes verstärkt werden, der durch die die Magnete tragende und somit von der ferromagnetischen Leittrasse angezogene, die Lager belastende Karosserie erzeugt wird.

Schliesslich könnte die stark erhöhte Haftung der Antriebsräder eines Triebwagens oder der Laufräder der zu ziehenden Wagen einer Modell-Eisenbahn dazu führen, dass wegen des nun stark verminderten Schlupfs zwischen Rad und Schiene enge Kurven nicht oder nur schwer durchfahren werden können, wenn das kurvenäussere Rad und das kurveninnere Rad starr über eine Achse miteinander verbunden sind. Dieses Problem liesse sich im Bedarfsfalle dadurch lösen, dass zwischen den Antriebsrädern eines Triebwagens ein Differentialgetriebe angeordnet werden müsste. Die Laufräder der Eisenbahnwagen dürften nicht mehr starr miteinander verbunden, sondern nur noch frei an ihrer Achse gelagert werden.

Falls die gemäss der Erfindung verwendeten Dauermagnete aus welchen Grunden auch immer, nicht ständig an den Modell-Fahrzeugen angebracht sein sollen, könnte man sie an diesen auch nachträglich anbringbar oder von diesen wieder entfernbar ausbilden.

Ein gemäss der Erfindung ausgestaltetes Modell-Fahrzeug könnte auch mit Rädern aus elektrisch nicht-leitendem Material, beispielsweise aus Kunststoff, hergestellt werden, wenn die Stromaufnahme von der Leittrasse über Schleifkontakte erfolgt.

Bei Verwendung von nicht-magnetischem Schienen-Material für Modell-Eisenbahnen, wie Messing, Alpaka, Kunststoff od. dgl., könnte man im Bereich grösserer Steigungen oder in engen Bahnkurven eine erfoderlichenfalls rostgeschützte Eisenschiene zwischen den beiden Schienensträngen anordnen, um den gewünschten Anpresseffekt gerade und ausschliesslich in den Bereichen zu erzielen, wo ein Durchrutschen der Antriebsräder oder ein Entgleisen der Modell-Eisenbahn droht. Auf ebener und/oder geradlinig verlaufender Strecke wäre der Anpresseffekt ohnedies kaum erforderlich, möglicherweise noch nicht einmal erwünscht. Die auf solchen Strecken verlaufenden Schienenstränge, insbesondere von im Freien aufgebauten Gartenbahnen, könnten aus rostfreien Nicht-Eisenmetallen hergestellt sein. Dadurch wurde die Wirkung von unter der Modell-Eisenbahn angebrachten Dauermagneten aufgehoben. Dies hätte möglicherweise zur Folge, dass die vorstehend erwähnte erhöhte Beanspruchung der Achslager der Modell-Eisenbahn im Bereich der Nicht-Eisen-Schienenteile vollkommen entfiele.

Ausser der Möglichkeit, bereits existierende Modell-Fahrzeuge mit Dauermagneten nachzurüsten, können auch die Leittrasse entsprechend umgerüstet werden. Es ist denkbar, Leittrassen aus elektrisch nicht-leitfähigem Material so auszugestalten, dass sie im Bereich von Steigungen und/oder Kurven nachträglich mit abnehmbar ausgebildeten ferromagnetischen Leitbändern versehen werden können, in deren Bereich dann der erwünschte Effekt eines hohen Anpressdruckes der Antriebsräder auf der Leittrasse und einer befriedigenden Laufstabilität des ganzen Fahrzeuges erzielt wird.

Bedingt durch die kleinen Massen und Gewichte eines Modell-Spielfahrzeuges, insbesondere einer Modell-Eisenbahn, war es bisher nicht möglich, gut funktionierende Modell-Zahnradbahnen herzustellen. Triebfahrzeuge mit Waggons haben immer die Tendenz, in der Zahnstange hochzuklettern, auszuhängen, zu entgleisen und abzustürzen. Bei Erhöhung des Lokgewichtes zur Verhinderung des Aufsteigens in der Zahnstange wird auch eine höhere Lokleistung erforderlich. Dazu kommt, dass für den Zahnradeingriff nur ein Bruchteil des Gewichtes aktiv fur diesen Zweck zur Anwendung kommt, da diese Mehrkraft nicht senkrecht zur Zahnstange, sondern in Richtung Schwerkraft wirkt (Gravitation).

Durch Anbringung geeigneter Magnete an den Triebfahrzeugen über den beiden Schienen oder über der Zahnstange im richtigen Abstand, werden die Fahrzeuge senkrecht an die Zahnstange gezogen. Das Zahnrad kann somit nur noch an der Zahnstange aufsteigen, wenn die Magnetkraft der Magnete überwunden wird, was bei richtig gewähltem Eingriffswinkel des Zahnstangengetriebes unterbunden wird. Durch diese Zusatzeinrichtung können bei geringem Lokgewicht beliebige Steigungen bewältigt werden. Die Anhängelast ist durch die Leistung der Motoren der Triebfahrzeuge begrenzt.

Nachfolgend wird der Erfindungsgegenstand anhand einiger in der Zeichnung dargestellter Ausführungsbeispiele näher erläutert. Es zeigen:
Fig. 1 eine schematische Zeichnung eines Modell-Spielfahrzeuges (hier: Modell-Eisenbahn),
Fig. 2 eine schematische Darstellung einer Modell-Zahnradbahn,

Nach Fig. 1 weist ein auf einer Leittrasse (hier: Eisenbahnschiene) 7 aufgesetzter Modell-Eisenbahnwagen 1 eine Unterkonstruktion 3 mit zwei Fahr- oder Drehgestellen 4 mit jeweils zwei Rädern 8 auf. An jeweils möglichst unsichtbarer Stelle der Fahr- oder Drehgestelle 4 ist beiderseits des Modell-Eisenbahwagens je ein kleiner Dauermagnet 2 hoher Feldstärke, möglichst ein Seltene-Erden-Magnet, wie etwa ein Kobalt-Samarium-Magnet oder dgl., entweder dauerhaft oder abnehmbar angebracht. Die Dauermagnete 2 können aber auch selbst als andere Teile der Unterkonstruktion 3 des Modell-Eisenbahnfahrzeugs 1, etwa als ein Druckbehälter 5 oder als ein Gerätekasten 6, ausgebildet sein. Die Magnete können erfindungsgemäss aber auch in diesen Behältern 5, 6 oder im Fahrgestell 4 schon bei Herstellung derselben mit eingegossen und somit für das Auge unsichtbar darin verborgen sein. Der Kraftlinienverlauf, N, S der Magnete 2 verläuft zur Leitstrasse 7 senkrecht. Bei Modell-Triebwagen könnten, was hier nicht bildlich dargestellt ist, die Dauermagnete auch in den zwischen den Drehgestellen modellhaft nachgebildeten Ölkühlern - und damit für das Auge auch des kritischen Modellbahn-Enthusiasten unsichtbar - angeordnet werden.

Fig. 2 zeigt eine schematische Darstellung einer Modell-Zahnradbahn 19, deren Räder, wie üblich, auf einer Doppelschiene 22, 23 gelagert sind. Zwischen den beiden Schienensträngen 22, 23 ist vorzugsweise bei Steilstrecken eine Zahnstange 18 angeordnet und an den Schwellen befestigt. An der Unterseite der Modell-Zahnradbahn 19 ist ein zu einem Zahntrieb 21 gehörendes Ritzet 20 angeordnet, das in Gebrauchslage mit der Zahnstange 18 in Eingriff steht. Zur Verhinderung des Aufsteigens des Ritzels 20 an der Zahnstange 18, insbesondere bei sehr steilen Strecken, wird die Modell-Zahnradbahn 19 mittels Dauermagnet 24 an die Schienenstränge 22, 23 gezogen, wodurch auch dafür Sorge getragen ist, dass das Ritzel 20 stets in Eingriff mit der Zahnstange 18 verbleibt, so dass das gefürchtete Aufsteigen der Zahnflanken und Ausklinken des Zahntriebes 21 verhindert wird. Zur Erzielung einer möglichst senkrecht auf die Schienen 22, 23 wirkenden Anziehkraft und Sicherstellung, dass das Ritzel 20 nicht an der Zahnstange 18 aufsteigt, muss dafür gesorgt werden, dass die Dauermagnete 24 oder andere Dauermagnete möglichst nahe am Ritzel 20, entweder vor und hinter diesem oder über diesem, angeordnet werden. Möglicherweise könnte ein scheibenförmig ausgebildeter, axial magnetisierter Dauermagnet 25 auch im Ritzel 20 selbst vorgesehen werden, welches hinsichtlich der erzielbaren Anziehkraft zwischen Ritzel 20 und Zahnstange 18 optimal wäre.

## Patentansprüche

1. Auf einer ferromagnetischen Leittrasse bewegbar geführtes, rollbares Modell-Spielfahrzeug oder Modell-Automobil, mit zumindest einem an dessen Unterseite mit Abstand über der Leittrasse und mit dieser zusammenwirkenden, angebrachten Dauermagneten, dadurch gekennzeichnet, dass die Dauermagnete (2, 24) als Seltene-Erden-Kobalt-Magnete ausgebildet sind und an und/oder in nach dem Vorbild nachgebildeten fahrzeugspezifischen, statischen Teilen (4, 5, 6) unauffällig angeordnet sind und/oder selbst diese Nachbildungen bilden.

2. Modell-Spielfahrzeug oder Modell-Automobil nach Anspruch 1, dadurch gekennzeichnet, dass die Dauermagnete (2) in im Druck- oder Spritzgussverfahren hergestellten Teilen der fahrzeugspezifischen Nachbildungen (5, 6) in Gebrauchslage angeordnet sind.

3. Modell-Spielfahrzeug oder Modell-Automobil nach den Ansprüchen 1 oder 2, dadurch gekennzeichnet, dass die Dauermagnete (2, 9, 10, 11) in den fahrzeugspezifischen Nachbildungen (5, 6, 8) nachträglich anbringbar und abnehmbar ausgebildet sind.

4. Modell-Spielfahrzeug oder Modell-Automobil nach einem der Ansprüche 1 bis 3, dadurch gekennzeichnet, dass bei Verwendung einer ferromagnetischen Zahnstange (18) einer Modell-Zahnradbahn (19) vor und/oder hinter dem an der Unterseite des Fahrzeuges angeordneten Ritzel (20) des Zahnradantriebes (21) und/oder senkrecht über der Eingriffstelle zwischen Ritzel (20) und Zahnstange (18) und/oder im Bereich axial neben dem Ritzel (20) über den beiden Schienensträngen (22, 23) Dauermagnete (24) unauffällig angeordnet sind.

## Claims

1. A rolling model toy vehicle or model motor car guided for movement on a ferromagnetic guiding line and having at least one permanent magnet fitted to its under side with spacing above the guiding line and cooperating with this, characterised in that the permanent magnets (2, 24) are constructed in the form of rare-earth- cobalt magnets and are disposed inconspicuously on and/or in static parts (4, 5, 6) specific to the vehicle and imitating the original and/or themselves form these imitations.

2. A model toy vehicle or model motor car according to Claim 1, characterised in that the permanent magnets (2) are disposed, in the position of use, in parts of the imitations (5, 6) specific to the vehicle, which parts are produced by the diecasting or injection-moulding process.

3. A model toy vehicle or model motor car according to Claims 1 or 2, characterised in that the permanent magnets (2, 9, 10, 11) are adapted to be fitted subsequently into the imitations (5, 6, 8) specific to the vehicle and to be removed therefrom.

4. A model toy vehicle or model motor car according to any one of the claims 1 to 3, characterised in that when a ferromagnetic rack (18) of a model rack railway (19) is used, permanent magnets (24) are disposed inconspicuously in front of and/or behind the pinion (20) of the rack-and-pinion drive (21), which pinion is disposed at the under side of the vehicle, and/or vertically above the point of engagement between pinion (20) and rack (18) and/or in the region axially beside the pinion (20) above the two stretches of rail (22, 23).

## Revendications

1. Véhicule-jouet ou automobile-jouet guidé et pouvant rouler sur un tracé conducteur ferromagnétique, muni à sa partie inférieure, avec un écartement par rapport au tracé conducteur, d'au moins un aimant permanent co- agissant avec celui-ci, caractérisé en ce que les aimants permanents (2, 24) sont réalisés sous forme d'aimants au cobalt de terres rares et sont disposés discrètement à et/ou dans des parties statiques (4, 5, 6) spécifiques au véhicule, reproduites d'après le modèle, et/ou forment eux-mêmes ces reproductions.

2. Véhicule-jouet ou automobile-jouet selon la revendication 1, caractérisé en ce que les aimants permanents (2) sont disposés, en position d'utilisation, dans des parties (5, 6) des reproductions spécifiques au véhicule, réalisées selon le procédé de moulage sous pression ou par injection.

3. Véhicule-jouet ou automobile-jouet selon les revendications 1 ou 2, caractérisé en ce que les aimants permanents (2, 9, 10, 11) dans les parties (5, 6, 8) des reproductions spécifiques au véhicule sont réalisés de façon à pouvoir être montés et démontés postérieurement.

4. Véhicule-jouet ou automobile-jouet selon au moins une des revendications précédentes, caractérisé en ce que lors de l'utilisation d'une crémaillère ferromagnétique (18) d'un chemin de fer à crémaillère-jouet (19) des aimants permanents (24) sont disposés discrètement devant et/ou derrière le pignon denté (20) de la commande par engrenage (21), placé à la partie inférieure du véhicule, et/ou verticalement au-dessus du point d'engrènement du pignon denté (20) avec la crémaillère (18) et/ou axialement dans la zone latérale du pignon denté (20), au-dessus des deux files de rails (22, 23).
